# FASCICULE DE BREVET EUROPEEN

(11) **EP 2 414 219 B1**
(45) Date de publication et mention de la délivrance du brevet: **14.08.2013**
(21) Numéro de dépôt: 10716592.0
(22) Date de dépôt: 29.03.2010
(51) Int. Cl.: B63B 25/16

(54) **CUVE DE POINTE BI-OBLIQUE POUR GNL**
BUG TANK FÜR LNG SCHIFF
BOW TANK FOR LNG TRANSPORT VESSEL

(30) Priorité: 31.03.2009 FR 0952046
(43) Date de publication de la demande: 08.02.2012
(73) Titulaire: Gaz Transport et Technigaz, 78470 Saint-Rémy-Lès-Chevreuse (FR)
(72) Inventeur: SIGAUDES, Julien, F-92100 Boulogne Billancourt (FR); DELANÖE, Sébastien, F-91190 Gif sur Yvette (FR)
(74) Mandataire: Loyer & Abello
(86) Numéro de dépôt international: PCT/FR2010/050573
(87) Numéro de publication internationale: WO 2010/112748

(56) Documents cités:
- FR-A1- 2 709 725
- FR-A1- 2 724 623
- FR-A1- 2 826 630

## Description

### Domaine technique de l'invention

La présente invention se rapporte à la réalisation de cuves étanches et thermiquement isolées intégrées dans une structure porteuse, notamment la coque d'un navire destiné au transport par mer des gaz liquéfiés et, en particulier, au transport des gaz naturels liquéfiés (GNL) à forte teneur en méthane.

### Etat de la technique

La figure 1 représente un navire 1 pour le transport par mer de GNL. Le navire 1 comprend trois ou quatre cuves cylindriques 2, de section octogonale, et une cuve de pointe 3, également appelée cuve n°1, qui épouse la forme de la proue du navire 1. Les cuves sont intégrées dans une structure porteuse constituée par la double coque du navire 1.
La figure 2 représente la cuve de pointe 3 de manière plus détaillée. Comme on peut le voir, la cuve de pointe 3 comprend une paroi avant 4 et une paroi arrière 5 perpendiculaires à la direction longitudinale du navire 1, une paroi de fond 6 et une paroi de plafond 7, deux parois latérales 8 et 9 et quatre parois inclinées 10, 11, 12 et 13 reliant les parois latérales aux parois de fond et de plafond.

De manière connue, chacune des parois précitées comprend, depuis l'intérieur de la cuve vers l'extérieur de la cuve, une barrière étanche primaire, une barrière thermiquement isolante primaire, une barrière étanche secondaire et une barrière thermiquement isolante secondaire.

La barrière étanche primaire et éventuellement la barrière étanche secondaire sont respectivement constituées par des virures métalliques à bords relevés vers l'intérieur de la cuve, lesdites virures étant réalisées en tôle mince à faible coefficient de dilatation et étant soudées bord à bord.

On peut voir sur la figure 2 que les virures 14 de la paroi inclinée 13 s'étendent de la paroi avant 4 à la paroi arrière 5, parallèlement à l'arête 15 formée par les bords des parois 13 et 6. Au niveau des parois 4 et 5, les virures 14 sont fixées à la structure porteuse par l'intermédiaire de structures d'angle (non représentées). Lors de la mise à froid de la cuve 3, les virures 14 subissent une contraction thermique. Les efforts correspondants, représentés par les flèches 16, sont transmis à la structure porteuse, par l'intermédiaire des structures d'angle.

Sur la paroi de fond 6, les virures s'étendent parallèlement à la direction longitudinale du navire 1, de la paroi arrière 5 vers la paroi avant 4. Certaines de ces virures (non représentées) s'étendent jusqu'à la paroi 4. D'autres virures 17 s'étendent de la paroi 5 jusqu'à l'arête 15, où elles présentent un bord tronqué. Pour reprendre les efforts dus à la contraction thermique, représentés par les flèches 18, il est nécessaire de fixer les virures 17 à la structure porteuse, au niveau de l'arête 15. Le même besoin apparaît au niveau des arêtes formées respectivement par l'intersection des parois 6 et 12, des parois 7 et 11 et des parois 7 et 10.

De manière connue, la fixation de chaque virure 17 à la structure porteuse, au niveau de l'arête 15, est réalisée avec un pilier 19 représenté sur la figure 3. Le pilier 19 comprend un corps 20 constitué par un tube en acier inoxydable. Le corps 20 est fixé à la structure porteuse par l'intermédiaire de plats d'ancrage 21. Le pilier 19 comprend également un plateau primaire 22 et un plateau secondaire 23. Une cale primaire 24 est agencée au niveau du plateau primaire 22 et une cale secondaire 25 est agencée au niveau du plateau secondaire 23. La cale secondaire 25 sert au positionnement des caissons formant la barrière thermiquement isolante secondaire.

L'extrémité tronquée d'une virure 17 est fixée sur une poutre de contreplaqué (non représentée), elle-même solidarisée au pilier 19 par l'intermédiaire de la cale primaire 24. D'autre part, l'extrémité tronquée d'une virure (non représentée) de la barrière étanche secondaire est soudée sur le plateau 23.

La forme de la cuve 3 présente l'avantage de la simplicité. Toutefois, cette forme présente l'inconvénient de réduire la capacité de transport du navire 1 ainsi que de compliquer l'architecture de la proue de ce dernier. Il est donc souhaitable de pouvoir utiliser d'autres formes pour la cuve de pointe, afin d'améliorer la capacité de transport et de simplifier l'architecture de la proue. Toutefois, une cuve de pointe d'une autre forme ne devrait pas être trop compliquée à fabriquer par rapport à la cuve de pointe 3. En effet, il faut éviter que les avantages de cette autre forme soient annulés par les difficultés de fabrication.

Le document FR 2 826 630 décrit un navire comprenant une cuve de pointe de la même forme que la cuve de pointe 3. Ce document propose une autre disposition pour les virures en Invar de la paroi de fond. Cette disposition implique l'utilisation de panneaux particuliers au niveau du plan de symétrie de la paroi de fond.

### Résumé de l'invention

Un problème que la présente invention propose de résoudre est de fournir un navire qui ne présente pas au moins certains des inconvénients précités de l'art antérieur. En particulier, un but de l'invention est de proposer une cuve de pointe dont la forme permet d'améliorer la capacité de transport et de simplifier l'architecture de la proue. Un autre but de l'invention est de fournir une telle cuve qui puisse être fabriquée facilement, en limitant le nombre d'éléments à fabriquer et assembler.

La solution proposée par l'invention est un navire comprenant une structure porteuse et une cuve de pointe étanche et thermiquement isolée destinée à contenir du gaz naturel liquéfié, ladite cuve de pointe comprenant plusieurs parois de cuve fixées à ladite structure porteuse, chaque paroi de cuve présentant successivement, dans le sens de l'épaisseur depuis l'intérieur vers l'extérieur de ladite cuve de pointe, une barrière étanche primaire, une barrière thermiquement isolante primaire, une barrière étanche secondaire et une barrière thermiquement isolante secondaire, une première paroi et une deuxième paroi parmi lesdites parois de cuve étant adjacentes au niveau d'une arête, la barrière étanche primaire de ladite première paroi comprenant au moins une première virure reliée, au niveau de ladite arête, à ladite structure porteuse par l'intermédiaire d'un pilier, caractérisé par le fait que la barrière étanche primaire de ladite deuxième paroi comprend au moins une deuxième virure reliée, au niveau de ladite arête, à ladite structure porteuse par l'intermédiaire dudit pilier.

Grâce à ces caractéristiques, deux virures de deux parois adjacentes peuvent être reliées, au niveau de leurs extrémités tronquées, à la structure porteuse par un unique pilier. Le nombre de piliers à fabriquer et installer est donc limité. De plus, cela permet de concevoir une forme de cuve dans laquelle deux parois adjacentes présentent des virures reliées, au niveau de leurs extrémités tronquées, à la structure porteuse au niveau d'une arête commune. Une forme de cuve proposée permet d'augmenter la capacité de transport de GNL et de simplifier l'architecture de la proue du navire.

De préférence, ladite structure porteuse présente un premier pan parallèle à ladite première paroi et un deuxième pan parallèle à ladite deuxième paroi, ledit pilier étant fixé audit premier pan.

Dans ce cas, les virures des deux parois adjacentes sont reliées à un même pan de la structure porteuse. On évite ainsi l'hyperstatisme du système.

Avantageusement, ledit pilier comprend au moins un plateau, ledit au moins un plateau présentant une première portion parallèle au premier pan et une deuxième portion parallèle au deuxième pan, ladite première virure étant fixée au pilier au niveau de ladite première portion et ladite deuxième virure étant fixée au pilier au niveau de ladite deuxième portion.

Cette structure permet d'avoir une première portion du plateau au niveau de la première paroi, et une deuxième portion du plateau déportée au niveau de la deuxième paroi.

Selon un mode de réalisation, ladite première virure est fixée à une poutre reliée audit pilier, ledit pilier présentant un bord tombé empêchant la poutre de s'éloigner de ladite première paroi. De même, la deuxième virure peut être fixée à une poutre située derrière un bord tombé. La poutre et le bord tombé permettent au pilier de reprendre une composante verticale des efforts générés dans les virures.

De préférence, ladite cuve de pointe comprend, parmi lesdites plusieurs parois de cuve, une paroi de plafond et deux parois inclinées adjacentes à la paroi de plafond, ladite paroi de plafond et lesdites deux parois inclinées présentant une forme rectangulaire.

Les parois de forme rectangulaire sont facilement réalisables et n'impliquent pas l'utilisation de piliers.

Avantageusement, ladite première paroi et ladite deuxième paroi présentent une forme trapézoïdale et sont respectivement parallèle et oblique par rapport à une direction longitudinale du navire.

Selon un mode de réalisation particulier, ladite première virure et ladite deuxième virure s'étendent respectivement parallèlement et obliquement par rapport à ladite direction longitudinale.

Cette forme de cuve de pointe permet d'augmenter la capacité de transport de GNL et de simplifier l'architecture de la proue du navire.

### Brève description des figures

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés. Sur ces dessins :
- la figure 1 est une vue en perspective d'un navire de transport de GNL selon l'art antérieur,
- la figure 2 est une vue en perspective de la cuve n°1 du navire de la figure 1,
- la figure 3 est une vue en perspective d'un pilier de la cuve de la figure 2,
- la figure 4 est une vue en perspective d'une cuve selon un mode de réalisation de l'invention,
- les figures 5 et 6 sont des vues en coupe de la cuve de la figure 4, et
- les figures 7 et 8 sont des vues, respectivement en perspective et
- de côté, d'un pilier de la cuve de la figure 4.

### Description détaillée d'un mode de réalisation de l'invention

Les figures 4 à 6 représentent une cuve de pointe 53 qui présente une forme différente de la cuve de pointe 3.

La cuve de pointe 53 comprend une paroi avant 54 et une paroi amère 55, perpendiculaires à la direction longitudinale du navire. La cuve de pointe 53 comprend également une paroi de fond 56, une paroi de plafond 57, deux parois latérales 58 et 59 et quatre parois inclinées 60, 61, 62 et 63 qui s'étendent de la paroi avant 54 à la paroi arrière 55

On peut voir que la paroi de plafond 57 et les parois inclinées 60 et 61 sont rectangulaires et parallèles à la direction longitudinale du navire. Autrement dit, en partie haute, la cuve de pointe 53 est identique à une cuve cylindrique 2 standard.

En partie basse, les parois latérales 58 et 59, les parois inclinées 62 et 63 ainsi que la paroi de fond 56 présentent des formes trapézoïdales Les parois 56, 58 et 59 sont agencées parallèlement à la direction longitudinale du navire Les parois 62 et 63 sont agencées obliquement par rapport à la direction longitudinale du navire.

Par rapport à la cuve de pointe 3, la forme de la cuve de pointe 53 permet d'augmenter la capacité de transport de GNL et de simplifier l'architecture de la proue du navire.

Comme dans le cas de la cuve de pointe 3, chaque paroi de la cuve de pointe 53 comprend, depuis l'intérieur de la cuve vers l'extérieur de la cuve, une barrière étanche primaire, une barrière thermiquement isolante primaire, une barrière étanche secondaire et une barrière thermiquement isolante secondaire. La barrière étanche primaire et la barrière étanche secondaire sont respectivement constituées par des virures métalliques à bords relevés vers l'intérieur de la cuve, lesdites virures étant réalisées en tôle mince à faible coefficient de dilatation et étant soudées bord à bord.

Les virures de la paroi inclinée 63 s'étendent de la paroi avant 54 vers la paroi arrière 5, obliquement par rapport à la direction longitudinale du navire. Certaines de ces virures (non représentées) s'étendent jusqu'à la paroi arrière 55. On peut voir sur la figure 4 que d'autres virures 64 s'étendent de la paroi avant 54 jusqu'à l'arête 65, formée par l'intersection des parois 63 et 56, où elles présentent un bord tronqué. Pour reprendre les efforts dus à la contraction thermique, représentés par les flèches 66, il est nécessaire de fixer les virures 64 à la structure porteuse, au niveau de l'arête 65.

Sur la paroi de fond 56, les virures s'étendent parallèlement à la direction longitudinale du navire, de la paroi arrière 55 vers la paroi avant 54. Certaines de ces virures (non représentées) s'étendent jusqu'à la paroi 54. D'autres virures 61 s'étendent de la paroi 55 jusqu'à l'arête 65, où elles présentent un bord tronqué. Pour reprendre les efforts dus à la contraction thermique, représentés par les flèches 68, il est nécessaire de fixer les virures 67 à la structure porteuse, au niveau de l'arête 15.

Autrement dit, au niveau de l'arête 65, il est nécessaire de relier deux séries de virures à la structure porteuse, une pour chaque paroi. Le même besoin apparaît au niveau des arêtes formées respectivement par l'intersection des parois 56 et 62, des parois 62 et 58 et des parois 63 et 59.

Une solution simple, en terme de conception, consisterait à utiliser, au niveau de l'arête 65, deux séries de piliers identiques au pilier 19, chaque série de piliers servant à relier les virures d'une paroi respective à la structure porteuse. Toutefois, le nombre de piliers à fabriquer et installer dans la cuve serait élevé. La fabrication de la cuve serait donc fastidieuse et coûteuse.

C'est pourquoi, selon un mode de réalisation de l'invention, les virures 64 et les virures 67 sont reliées à la structure porteuse, au niveau de l'arête 65, par une unique série de piliers d'une nouvelle conception. Ces piliers sont appelés « pilier bi-oblique » et un exemple est représenté sur les figures 7 et 8.

Le pilier 69 comprend un corps 70 constitué par un tube en acier inoxydable. Le corps 70 est fixé à la structure porteuse par l'intermédiaire de plats d'ancrage 71. Sur la figure 8, on peut voir que la structure porteuse comprend notamment un pan 81, auquel est fixée la paroi de fond 56, et un pan 82, auquel est fixée la paroi inclinée 63. La figure 8 montre également des dispositifs d'ancrage 83 permettant de fixer un caisson (non représenté) de la barrière thermiquement isolante secondaire. Le corps 70 s'étend perpendiculairement au pan 81 et les plats d'ancrage 71 sont soudés au pan 81. On peut constater que la configuration du corps 70 et des plats d'ancrage 71 est la même que dans la cuve de pointe 3 de l'art antérieur. Ainsi, pour le fabricant de navires, le nombre de références de pièces en production est limité. De plus, il peut utiliser les mêmes outils et procédés pour souder les plats d'ancrage 71 et le corps 70. Les plats d'ancrage 71 permettent, comme les plats d'ancrage 11, un réglage en hauteur.

Le pilier 69 comprend également un plateau primaire 72 et un plateau secondaire 73, fixé au corps 71. Le plateau primaire 72 comprend une portion 78 parallèle au pan 81 et une portion 79 déportée et parallèle au pan 82. Le plateau secondaire 73 comprend une portion 80 parallèle au pan 81 et une portion 86 déportée et parallèle au pan 82.

Des plaques de renfort 76 relient le corps 70 au deuxième plateau 73 et aux plats d'ancrage 71. Un tube 77 relie la portion 86 du deuxième plateau 73 à la portion 79 du premier plateau 72. Les plaques de renfort 76 et le tube 77 contribuent à conférer au pilier 69 une structure rigide, permettant de transmettre les efforts des virures au pan 81 de la structure porteuse. De plus, comme le pilier 69 permet d'effectuer un ancrage des virures de deux parois adjacentes sur un même pan de la structure porteuse, on évite l'hyperstatisme du système.

Deux cales primaires 74 sont agencées au niveau du plateau primaire 72, respectivement sur les portions 78 et 79. Chaque cale primaire 74 présente un bord tombé 84. Deux cales secondaires 75 sont agencées au niveau du plateau secondaire 73, respectivement sur les portions 80 et 86. Chaque cale secondaire 75 présente un bord tombé 85.

L'extrémité tronquée d'une virure 67 est fixée sur une poutre de contreplaqué (non représentée), elle-même solidarisée au pilier 69 par l'intermédiaire de la cale primaire 74 de la portion 78 et l'extrémité tronquée d'une virure 64 est fixée sur une poutre de contreplaqué (non représentée), elle-même solidarisée au pilier 69 par l'intermédiaire de la cale primaire 74 de la portion 79. D'autre part, les extrémités tronquées des virures (non représentées) de la barrière étanche secondaire sont soudées au plateau secondaire 73, respectivement sur les portions 80 et 86. Ainsi, grâce à la portion 79 du plateau primaire 72 et à la portion 86 du plateau secondaire 73, le pilier 69 permet de transmettre les efforts générés dans les barrières étanches de la paroi inclinée 63, en plus des efforts générés dans les barrières étanches de la paroi de fond 56. Le nombre de piliers à fabriquer et à installer est donc limité. La fabrication de la cuve de pointe 53 est donc simplifiée et moins coûteuse. De plus, pour souder les virures aux cales, le fabricant de navire peut utiliser les mêmes outils et procédés que dans le cas du pilier 19, tirant ainsi profit d'une technologie dominée et approuvée.

En regardant la figure 4, on peut déduire que les efforts représentés par les flèches 66 et 68 comprennent une composante verticale, c'est-à-dire perpendiculaire au pan 81. Les poutres en contreplaqué mentionnées ci-dessous sont agencées sous les bords tombés 84. Ainsi, ces efforts sont repris, au niveau primaire, par le bord tombé 84. Au niveau secondaire, ils sont repris par le soudage des virures sur le plateau secondaire 73.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Navire comprenant une structure porteuse et une cuve de pointe (53) étanche et thermiquement isolée destinée à contenir du gaz naturel liquéfié, ladite cuve de pointe comprenant plusieurs parois de cuve (54, 55, 56, 57, 58, 59, 60, 61, 62, 63) fixées à ladite structure porteuse, chaque paroi de cuve présentant successivement, dans le sens de l'épaisseur depuis l'inténeur vers l'extérieur de ladite cuve de pointe, une barrière étanche primaire, une barrière thermiquement isolante primaire, une barrière étanche secondaire et une barrière thermiquement isolante secondaire, une première paroi (56) et une deuxième paroi (63) parmi lesdites parois de cuve étant adjacentes au niveau d'une arête (65), la première paroi (56) et la deuxième paroi (63) présentant une forme trapézoïdale et étant respectivement parallèle et oblique par rapport à une direction longitudinale du navire de manière que l'arête (65) s'étende obliquement par rapport à la direction longitudinale du navire, la barrière étanche primaire de ladite première paroi comprenant au moins une première virure (67) s'étendant parallèlement à la direction longitudinale du navire et présentant une extrémité tronquée au niveau de l'arête, la première virure (67) étant reliée, au niveau de ladite arête, à ladite structure porteuse par l'intermédiaire d'un pilier (69), **caractérisé par le fait que** la barrière étanche primaire de ladite deuxième paroi comprend au moins une deuxième virure (64) s'étendant obliquement par rapport à la direction longitudinale du navire et présentant une extrémité tronquée au niveau de l'arête, la deuxième virure étant reliée, au niveau de ladite arête, à ladite structure porteuse par l'intermédiaire dudit-pilier (69)

2. Navire selon la revendication précédente, dans lequel ladite structure porteuse présente un premier pan (81) parallèle à ladite première paroi et un deuxième pan (82) parallèle à ladite deuxième paroi, ledit pilier étant fixé audit premier pan

3. Navire selon la revendication précédente, dans lequel ledit pilier comprend au moins un plateau (72, 73), ledit au moins un plateau présentant une première portion (78, 80) parallèle au premier pan et une deuxième portion (79, 86) parallèle au deuxième pan, ladite première virure étant fixée au pilier au niveau de ladite première portion et lacite deuxième virure étant fixée au pilier au niveau de ladite deuxième portion.

4. Navire selon l'une des revendications précédentes, dans lequel ladite première virure est fixée à une poutre reliée audit pilier, ledit pilier présentant un bord tombé (84) empêchant ladite poutre de s'éloigner de ladite première paroi

5. Navire selon l'une des revendications précédentes, dans lequel ladite cuve
de pointe comprend, parmi lesdites plusieurs parois de cuve, une paroi de plafond (57) et deux parois inclinées (60, 61) adjacentes à la paroi de plafond, ladite paroi de plafond et lesdites deux parois inclinées présentant une forme rectangulaire.

## Patentansprüche

1. Schiff mit einer tragenden Struktur und einem dichten und wärmegedämmten Spitztank (53), der verflüssigtes Erdgas enthalten soll, wobei der genannte Spitztank mehrere Tankwände (54, 55, 56, 57, 58, 59, 60, 61, 62, 63) aufweist, die an der tragenden Struktur befestigt sind, wobei jede Tankwand nacheinander, in Richtung der Dicke von innen nach außen des genannten Spitztanks, eine erste dichte Barriere aufweist, eine erste wärmedämmende Barriere und eine zweite dichte Barriere sowie eine zweite wärmedämmende Barriere, wobei eine erste Wand (56) und eine zweite Wand (63) unter den genannten Tankwänden im Bereich einer Kante (65) angrenzend sind, wobei die erste Wand (56) und die zweite Wand (63) eine Trapezform aufweisen und sich jeweils parallel und quer in Bezug auf eine Längsrichtung des Schiffes erstrecken, so dass die Kante (65) in Bezug auf die Längsrichtung des Schiffes quer verläuft, wobei die erste dichte Barriere der genannten ersten Wand mindestens einen ersten Gang (67) umfasst, der sich parallel zur Längsrichtung des Schiffes erstreckt und ein im Bereich der Kante abgestumpftes Ende aufweist, wobei der erste Gang (67) im Bereich der genannten Kante anhand eines Pfeilers (69) mit der genannten tragenden Struktur verbunden ist, **dadurch gekennzeichnet, dass** die erste dichte Barriere der genannten zweiten Wand mindestens einen zweiten Gang (64) aufweist, der sich in Bezug auf die Längsrichtung des Schiffes quer erstreckt und im Bereich der Kante ein abgestumpftes Ende aufweist, wobei der zweite Gang im Bereich der genannten Kante anhand des genannten Pfeilers (69) mit der genannten tragenden Struktur verbunden ist.

2. Schiff gemäß dem vorangehenden Anspruch, bei dem die genannte tragende Struktur eine erste Schräge (81) aufweist, die sich parallel zur genannten ersten Wand erstreckt, und eine zweite Schräge (82), die parallel zur genannten zweiten Wand verläuft, wobei der genannte Pfeiler an der ersten Schräge befestigt ist.

3. Schiff gemäß dem vorangehenden Anspruch, bei dem der genannte Pfeiler mindestens eine Platte (72, 73) aufweist, wobei mindestens eine Platte einen ersten Abschnitt (78, 80) aufweist, der parallel zur ersten Schräge verläuft, und einen zweiten Abschnitt (79, 86), der sich parallel zur zweiten Schräge erstreckt, wobei der erste Gang im Bereich des genannten ersten Abschnitts am Pfeiler befestigt ist und der genannte zweite Gang im Bereich des genannten zweiten Abschnitts am Pfeiler befestigt ist.

4. Schiff gemäß einem der vorangehenden Ansprüche, bei dem der genannte erste Gang an einem mit dem genannten Pfeiler verbundenen Balken befestigt ist, wobei der genannte Pfeiler einen abfallenden Rand (84) aufweist, der den genannten Balken daran hindert, sich von der genannten ersten Wand zu entfernen.

5. Schiff gemäß einem der vorangehenden Ansprüche, bei dem der genannte Spitztank unter den genannten mehreren Tankwänden eine Deckenwand (57) und zwei schräge Wände (60, 61) umfasst, die an die Deckenwand angrenzen, wobei die genannte Deckenwand und die genannten zwei schrägen Wände eine rechteckige Form aufweisen.

## Claims

1. Ship including a bearing structure and a sealed and heat insulated bow tank (53) designed to contain liquefied natural gas, said bow tank having several tank bulkheads (54, 55, 56, 57, 58, 59, 60, 61, 62, 63) attached to said bearing structure with each tank bulkhead having successively, in the direction of the thickness, from the inside to the outside of said bow tank, a primary sealed barrier, a primary heat insulating barrier, a secondary sealed barrier and a secondary heat insulating barrier, a first bulkhead (56) and a second bulkhead (63) among the said tank bulkheads, being adjacent to a ridge, the first bulkhead (56) and the second bulkhead (63) having a trapezoid shape and being respectively parallel and oblique to a longitudinal direction of the ship in such a manner that the ridge (65) extends obliquely to the longitudinal direction of the ship, the primary sealed barrier of said first bulkhead including at least a first strake (67) extending in parallel to the longitudinal direction of the ship and having a truncated end at the ridge, the first strake (67) being connected at said ridge to said bearing structure by a pillar (69), **characterised by** the fact that the primary sealed barrier of said second bulkhead includes at least a second strake (64) extending in oblique to the longitudinal direction of the ship and having a truncated end at the ridge, the second strake being connected at said ridge to said bearing structure by means of said pillar (69).

2. Ship according to the previous claim in which said bearing structure has a first section (81) parallel to said first bulkhead and a second section (82) parallel to said second bulkhead with said pillar being attached to said first section.

3. Ship according to the previous claim in which said pillar includes at least one plate (72, 73) said one plate having a first portion (78, 80) parallel to the first section and a second portion (79, 86) parallel to the second section said first strake being attached to the pillar at first portion and said second strake being attached to the pillar at said second portion.

4. Ship according to one of the previous claims in which said first strake is attached to a beam connected to said pillar, said pillar having a dropped edge (84) preventing the beam from moving away from said first bulkhead.

5. Ship according to one of the previous claims in which said bow tank includes among said several bulkheads of the tank, a ceiling bulkhead (57) and two inclined bulkheads (60, 61) adjacent to the ceiling bulkhead said ceiling bulkhead and said two inclined bulkheads being rectangular in shape.
